# EUROPÄISCHE PATENTSCHRIFT

(11) **EP 1 916 905 B1**
(45) Veröffentlichungstag und Bekanntmachung des Hinweises auf die Patenterteilung: **24.04.2013**
(21) Anmeldenummer: 06791614.8
(22) Anmeldetag: 22.08.2006
(51) Int. Cl.: A23G 3/26, B05C 3/08, F26B 3/00, F26B 3/28, F26B 11/08, F26B 11/18

(54) **BESCHICHTUNGSVORRICHTUNG ZUR BESCHICHTUNG VON KLEINTEILEN**
COATING DEVICE FOR COATING SMALL PARTS
DISPOSITIF D'ENDUCTION DE PETITES PIECES

(30) Priorität: 23.08.2005 DE 102005039875
(43) Veröffentlichungstag der Anmeldung: 07.05.2008
(73) Patentinhaber: KÖNIG, Klaus-Peter, 82131 Gauting (DE)
(72) Erfinder: CZYMOCH, Jörg, 42281 Wuppertal (DE); NORDMANN, Horst, 82343 Pöcking (DE)
(74) Vertreter: Stammberger, Tobias
(86) Internationale Anmeldenummer: PCT/EP2006/008240
(87) Internationale Veröffentlichungsnummer: WO 2007/022954

(56) Entgegenhaltungen:
- EP-A1- 0 132 480
- FR-A1- 2 374 968

## Beschreibung

### Gebiet der Erfindung

Die Erfindung betrifft die Beschichtung von Kleinteilen, und im Besonderen die Beschichtung von Kleinteilen in Beschichtungstrommeln.

### Hintergrund der Erfindung

Beschichtungen werden in der heutigen Technik häufig eingesetzt, um die physikalischen und chemischen und insbesondere die elektrischen und optischen Oberflächeneigenschaften von Werkstücken aller Art zu verändern.

Um die spezifischen Anforderungen der jeweiligen Beschichtung zu erfüllen, muss das Beschichtungsmaterial - beispielsweise Lack - gleichmäßig auf das zu beschichtende Werkstück aufgetragen werden. Sorgfältiges Vorgehen ist unbedingt erforderlich, da Unregelmäßigkeiten, Unterbrechungen oder Blasen, die bei unsachgemäßem Auftragen in der Beschichtung entstehen, meist negative Auswirkungen verursachen. Trotzdem müssen gerade für Kleinteile, wie beispielsweise Schrauben, Stifte, Nieten, Ringe, Knöpfe, Schnallen oder Dichtungen, die Herstellungskosten gering gehalten werden.

Ein bekanntes effektives Beschichtungsverfahren für Kleinteile bedient sich einer rotierenden Beschichtungstrommel. Eine solche Beschichtungstrommel ist etwa im Internetauftritt (www.walther-trowal.de) der Firma Walther Trowal! GmbH & Co.KG als "Rotamat" vorgestellt. Sie weist eine rotatorisch angetriebene Trommel auf, welche die zu beschichtenden Kleinteile durch ihre Rotationsbewegungen umwälzt, so dass eine in der Trommel angebrachte Sprühvorrichtung die Kleinteile von allen Seiten mit einem Beschichtungsstrahl erreicht. Zur Trocknung der frisch beschichteten Kleinteile wird ein Warmluftstrom durch die Trommel geleitet. Eine solche Beschichtungstrommel fasst zum Beispiel 40 Liter Werkstücke, die sie in einem Zeitraum von bis zu drei Stunden beschichtet und trocknet.

Allerdings wirft die Trocknung mit der Hilfe des Warmluftstroms häufig Probleme auf. So wirkt die Warmluft zuerst auf die Lackoberfläche, die deswegen schneller härtet als die Lackschicht darunter. Die Folge ist oft ein Einschließen von Restlösemitteln mit weiter verzögerter Trocknung; evtl. entstehen sogenannte "Kocher" durch starkes Ausgasen von Lösemitteln an einzelnen Stellen. Weiterhin kann der Warmluftstrom den feinen Beschichtungsstrahl aus der Sprüheinrichtung stören und dadurch ein homogenes Aufbringen des Beschichtungsmaterials verhindern. Außerdem schränkt die relativ langsame Warmlufttrocknung die Auswahl des Beschichtungsmaterials ein: da sich die umgewälzten Kleinteile in der sich bewegenden Trommel ständig berühren, muss die Warmluft die Beschichtung innerhalb einer sehr kurzen, definierten Zeit wenigstens soweit trocknen, dass sie Berührungen mit anderen Kleinteilen unbeschädigt übersteht. Dafür kommen nur Beschichtungsmaterialien mit sehr guten Trocknungseigenschaften in Frage.

Die US 6,027,568 (ND Industries) sieht die Trocknung von frisch beschichteten Schrauben mit Infrarotstrahlung vor. Hier werden die Schrauben von einem Transportband allerdings erst durch eine Sprühstation und anschließend durch eine Trocknungsstation bewegt, in der die Trocknung mit der IR-Strahlung stattfindet.

Auch die EP 367 867 A1 (Classic Sanitär-Produkte GmbH) beschreibt einen umlaufenden Förderer, welcher kleine Werkstücke zum Trocknen in einen mit Infrarotstrahlern ausgerüsteten Trockenofen transportiert, nachdem sie zuvor in einer separaten Einheit mit Lack beschichtet wurden.

Schließlich erwähnt die DD 268 284 A1 (VEB Lehrgeräte- und Reparaturwerk Mittenwalde) allgemein UV-Strahler als Mittel zur Wärmebehandlung oder Trocknung von oberflächenbeschichteten Produkten.

Der Vollständigkeit halber sei noch auf die US 5,362,505 (The Procter & Gamble Company) verwiesen, die das Beschichten von ungebleichten, rohen, essbaren Nüssen mit Polysaccharid in einem rotierenden Beschichtungsgerät und ihre anschließende Trocknung durch Infrarot-Erhitzung beschreibt.

Des Weiteren zeigen die FR 2 374 968 A1 sowie die EP 0 132 480 A1 Beschichtungsvorrichtungen, in denen zum Beispiel Pillen beschichtet und mittels Mikrowellenstrahlung getrocknet werden können.

### Zusammenfassung der Erfindung

Vor diesem technischen Hintergrund befasst sich die Erfindung mit dem Problem, Kleinteile sowohl qualitativ hochwertig als auch zeit- und kostensparend zu beschichten.

Die Erfindung löst dieses Problem durch eine Vorrichtung bzw. ein Verfahren gemäß den unabhängigen Ansprüchen. Die abhängigen Ansprüche betreffen vorteilhafte Ausführungsformen der Erfindung.

### Kurze Beschreibung der Zeichnungen

Die Erfindung wird nun anhand von Ausführungsformen nebst den angefügten Zeichnungen näher erläutert. In den Zeichnungen zeigen:
- Fig. 1: einen Ausschnitt aus einer Ausführungsform einer erfindungsgemäßen Beschichtungsvorrichtung;
- Fig. 2: eine weitere Ausführungsform einer erfindungsgemäßen Beschichtungsvorrichtung;
- Fig. 3: einen Infrarotstrahler mit gesonderter Luftkühlung zum Einsatz in einer Ausführungsform der Erfindung;
- Fig. 4: einen Ausschnitt aus einer weiteren Ausführungsform einer erfindungsgemäßen Beschichtungsvorrichtung;
- Fig. 5: eine andere Ansicht des in Fig. 4 gezeigten Ausschnitts.

### Detaillierte Beschreibung der Zeichnungen

Vor einer detaillierteren Beschreibung von Figur 1 wird zunächst die Erfindungsidee näher erläutert.

Die Erfindung stellt eine Vorrichtung zur Beschichtung von Kleinteilen bereit, welche die Kleinteile in einer Beschichtungstrommel umwälzt, dort mittels einer Sprüheinrichtung mit Beschichtungsmaterial besprüht und dort auch mittels einer Trocknungseinrichtung unter Verwendung elektromagnetischer Strahlung trocknet. Weiterhin schlägt die Erfindung ein entsprechendes Verfahren zur Beschichtung von Kleinteilen vor.

Allgemein ermöglicht die Erfindung die Beschichtung von Kleinteilen beliebiger Form mit einem Durchmesser zwischen einigen Millimetern und etwa 15 cm, die aus einem beliebigen Material, zum Beispiel Metall, Gummi oder Kunststoff, bestehen. Beispiele sind Ringe, Knöpfe, Handyschalen, Schrauben, Dichtungen, Nieten, Stifte oder Golfbälle.

Für die Beschichtung werden die Kleinteile in eine tonnenförmige Trommel gefüllt. Die - normalerweise verschließbare - Trommel ist üblicherweise mit einem Antrieb ausgestattet, welcher für eine Rotation der Trommel sorgt. Die Drehbewegung der Trommel versetzt die Kleinteile in Bewegung. Vorzugsweise ist die Innenwand der Trommel mit von Mischtrommeln her bekannten Lamellen versehen, welche die Kleinteile mitnehmen und so eine gute Umwälzung und Durchmischung derselben veranlassen.

Weiterhin umfasst die Beschichtungsvorrichtung eine Einrichtung, die das Beschichtungsmaterial im Inneren der Trommel beispielsweise mit der Hilfe einer Sprühpistole auf die Kleinteile aufbringt. Da sich die Kleinteile aufgrund der Trommelrotation in ständiger Bewegung befinden, erreicht der Strahl des Beschichtungsmaterials bei ausreichender Sprühdauer zuverlässig jede Stelle jedes einzelnen Kleinteils. Dauer, Stärke, Wiederholungsrate und Fläche des Sprühstrahls werden an die zu beschichtenden Kleinteile und das Beschichtungsmaterial angepasst. Als Beschichtungsmaterial kommen - um nur einige Beispiele zu nennen - Lacke aller Art sowie Isolations-, Korrosionschutz-, Gleit- und Haftmittel, Haftvermittler, Nanocoatings oder Speziallösungen in Frage.

Die Trocknungseinrichtung der erfindungsgemäßen Beschichtungsvorrichtung erwärmt, trocknet und/oder härtet das frisch aufgebrachte Beschichtungsmaterial noch im Inneren der Trommel. Dazu wird ein zu der Trocknungseinrichtung gehöriger Strahler beispielsweise auf oder unmittelbar neben die Stelle gerichtet, an der der Sprühstrahl auf die Kleinteile trifft. Es findet also eine gezielte, punktuelle Trocknung der frisch besprühten Kleinteile statt.

Um eine - potentiell gefährliche - übermäßige Aufheizung des Strahlers zu verhindern, kann die Trocknungseinrichtung eine Kühlungseinrichtung umfassen. Diese richtet beispielsweise einen Luftstrom auf die Trocknungseinrichtung oder leitet Wasser oder eine andere Flüssigkeit an ihr entlang. Besonders beim Einsatz von Beschichtungsmaterialien, die bei ihrer Verarbeitung schädliche oder explosive Dämpfe abgeben, erweist sich hierfür ein eigenständiger, vom Trommelinneren getrennter Kühlungskreislauf als vorteilhaft: die definierte Zu- und Ableitung des Kühlungsmediums zum Strahler erleichtert eine Überwachung der Kühlung, und die Abtrennung vom Trommelinnenraum macht ein Austreten von kontaminierter Luft durch die Kühlungseinrichtung unmöglich.

Entsprechend der individuellen Ausgestaltung der Beschichtungsvorrichtung ist eine Anordnung der Trocknungseinrichtung in jedem Teil der Beschichtungsvorrichtung denkbar, solange der Strahler die Kleinteile im Inneren erreichen und trocknen bzw. aushärten kann. Jedoch ist die Trocknungseinrichtung (ggf. mitsamt der Kühlungseinrichtung) meist entweder innerhalb der Beschichtungstrommel angeordnet oder in eine Abdeckung für die Beschichtungstrommel integriert. Die Abdeckung kann beispielsweise eine mehrteilige Tür sein, welche die Beschichtungstrommel im Betrieb abschließt und so das Erzeugen eines Unterdrucks im Inneren der Trommel ermöglicht und/oder ein Herausfallen der zu beschichtenden Kleinteile verhindert.

Entsprechend den Eigenschaften der Kleinteile und des Beschichtungsmaterials kann die Trocknung/Härtung alternativ gleichzeitig mit der Besprühung oder (unmittelbar) danach erfolgen. Beispielsweise können Besprühung und Trocknung abwechselnd vorgesehen sein, was jedoch eine relativ langsame Umwälzung der Kleinteile notwendig macht; eine mit der Besprühung zeitgleiche Trocknung ermöglicht aufgrund der guten Trocknungseigenschaften von elektromagnetischer Strahlung eine weitaus höhere Umdrehungsfrequenz der Trommel oder auch das Auftragen einer dickeren Beschichtungsmaterialschicht pro Trommelumdrehung, was zur schnelleren Fertigstellung der Gesamtbeschichtung führt.

Die erfindungsgemäß zur Trocknung verwendete Strahlung entstammt vorzugsweise entweder dem infraroten (ca. 750-1000nm) oder dem ultravioletten (ca. 5 bis 400 nm) Wellenlängenbereich. Auch der Einsatz von Strahlung aus beiden Wellenlängenbereichen in einer Beschichtungstrommel ist möglich.

UV-Strahlung kommt beispielsweise für die Trocknung von UVstrahlenhärtenden bzw. UV-Lacken zum Einsatz. UV-Lacke weisen meist eine hohe Oberflächenhärte und Kratzfestigkeit auf. Diese Art von Lacken braucht zur Trocknung keine Wärme; vielmehr regt die UV-Strahlung im UV-Lack enthaltene Photoinitiatoren an, welche bei UV-Belichtung Radikale bilden und eine Polymerisation induzieren.

Im Gegensatz dazu erzeugt die IR-Strahlung in der gesamten Lackschicht gleichmäßig Wärme und bewirkt so deren schnelle und direkte Trocknung. Deswegen ist IR-Strahlung für die Trocknung aller auf Wärme reagierenden Beschichtungsmaterialien geeignet. Eine Anpassung der Infrarotfrequenz an das verwendete Beschichtungs- und/oder Kleinteilematerial beschleunigt den Trocknungsvorgang noch weiter.

Speziell bei der Beschichtung der Kleinteile mit Hybridlack ist eine Trocknung mit Strahlung aus beiden Wellenlängenbereichen vorteilhaft. Die IR-Strahlung erwärmt den Hybridlack zunächst und trocknet ihn vor, bevor die UV-Strahlung den Lack zur Erzielung guter Oberflächenhärte abschließend aushärtet.

Nun zurück zu Figur 1, die einen Ausschnitt aus einem Ausführungsbeispiel einer erfindungsgemäßen Beschichtungsvorrichtung darstellt, nämlich eine Trommel 1 mit einer Sprüheinrichtung 4, 5 und einer Trocknungseinrichtung 6, 7, 8.

In die Trommel 1 werden die zu beschichtenden Kleinteile 3 eingefüllt. Die Trommel 1 ist drehbar gelagert; eine nicht dargestellte Antriebsvorrichtung kann die Trommel um eine durch den Mittelpunkt M der Trommel 1 gedachten Achse in Drehung versetzen, wie in der Zeichnung durch den Pfeil P angedeutet. Die Drehgeschwindigkeit der Trommel wird der Sprüh- und Trocknungsgeschwindigkeit angepasst.

An der Innenseite der Trommel 1 sind Lamellen 2 zu sehen. Sie nehmen die Kleinteile 3 bei einer Drehung der Trommel 1 teilweise mit und sorgen so für ihre gute Umwälzung und Durchmischung. Bevorzugt sind die Lamellen 2 aus Blech gebogen und in die Trommel eingeschweißt. So entstehen keine Fugen etc., in denen sich Lösemittelreste absetzen könnten. Die Form der Lamellen 2 wird vorzugsweise bei der Herstellung der Beschichtungsvorrichtung an die Art und Form der Kleinteile 3 angepasst, die in der Vorrichtung beschichtet werden sollen. Alternativ sind die Lamellen 2 austauschbar in der Trommel 1 montiert. Hierdurch kann bei Bereitstellung unterschiedlich geformter Lamellen 2 eine optimale Abstimmung zwischen Lamellenform und Form der Kleinteile 3 - und damit ein optimaler Mitnahmeeffekt - zur Verbesserung der Umwälzung/Durchmischung der Kleinteile 3 erzielt werden.

An einer vorbestimmten Stelle sprüht eine schwenkbare und höhenverstellbare Sprühpistole 4 einen Beschichtungsmaterialstrahl auf die bewegten Kleinteile 3. Das Beschichtungsmaterial wird der Sprühpistole 4 durch Versorgungsschläuche zugeführt, welche innerhalb einer Befestigungsvorrichtung 5 verlaufen. Aus dem zitierten Stand der Technik sind dem Fachmann weitere Einzelheiten beispielsweise zu Aufbau und Funktion der Sprüheinrichtung 4, 5 und der Antriebsvorrichtung bekannt, auf die hier deshalb nicht näher eingegangen werden muss.

Die Trocknungseinrichtung 6, 7, 8 umfasst einen IR-Heizstrahler 6. Dieser ist, wie die Sprühpistole 4, schwenkbar und höhenverstellbar gelagert, so dass er beliebige Stellen der Kleinteilmenge bestrahlen kann. Er ist mittels einer Befestigungsvorrichtung 7 an der Trommel 1 befestigt, welche die notwendigen Zuleitungen (bspw. Stromleitungen) enthält.

Zur Messung der Kleinteiltemperatur ist ein Sensor 8 direkt am IR-Strahler 6 angebracht. Seine Messwerte werden zu einer Regelung der Bestrahlungsstärke und -dauer herangezogen.

Figur 2 zeigt eine Ausführungsform einer erfindungsgemäßen Beschichtungsvorrichtung 20.

Die - bereits in Fig. 1 gezeigte - Trommel 1 ist in einer Aufnahmevorrichtung 14 zwischen zwei Standsäulen 13 drehbar gelagert. Der Antrieb, welcher die Trommel 1 in Rotation versetzt, ist im Innern der Aufnahmevorrichtung 14 vorgesehen. Vorzugsweise weist die Beschichtungsvorrichtung 20 in einer der Standsäulen 13 oder der Aufnahmevorrichtung 14 zusätzlich eine Schwenkvorrichtung auf, die den Neigungswinkel der Aufnahmevorrichtung 14 und damit der Trommel 1 wie von dem Pfeil P angedeutet relativ zu den Standsäulen verändern kann. Der optimale Neigungswinkel bestimmt sich in Abhängigkeit von der Kleinteilmenge, mit der die Trommel 1 befüllt wird.

Die vorliegende Ausführungsform weist an der Aufnahmevorrichtung 14 angebrachte Türen 9 auf, welche die Trommel 1 im Betrieb verschließen und hierdurch den Aufbau eines - später noch erläuterten - Unterdrucks ermöglichen. Öffnungen in einer der Türen 9 erlauben eine Durchführung der Befestigungsvorrichtungen 5, 7 und damit der innerhalb der Befestigungsvorrichtungen 5, 7 verlaufenden Versorgungsleitungen für die Sprühpistole 4 bzw. den elektromagnetischen Strahler 6, die sich beide im Inneren der Trommel 1 befinden. Die Weiterführung der Leitungen ist nicht dargestellt.

Ein Sichtfenster 10 in einer der Türen 9 ermöglicht einem Maschinenführer, den Beschichtungsfortschritt in der Trommel 1 zu beobachten. Über Bedienelemente 11, die beispielsweise ein Display und verschiedene Knöpfe umfassen, kann der Maschinenführer in den Beschichtungsablauf eingreifen, der vorzugsweise vollautomatisch erfolgt.

Während des Betriebs der Beschichtungsvorrichtung 18 entstehen unter Umständen - je nach verwendetem Beschichtungsmaterial - Dämpfe oder Gasgemische in der Trommel 1. Zur Vermeidung von Explosions- oder Vergiftungsgefahr oder von Geruchsbelästigungen ist in der vorliegenden Ausführungsform eine Belüftung vorgesehen: Eine sich in der rechten Standsäule 13 befindliche, in der Figur nicht sichtbare Absauganlage saugt durch den Abluftkanal 12 das Gasgemisch aus der Trommel 1 und gleichzeitig durch eine Luftzufuhröffnung 18 Frischluft in die Trommel 1. Diese Methode ruft zudem einen leichten Unterdruck in der Trommel 1 hervor, der ein Austreten von Dämpfen oder Gerüchen wirksam verhindert. Sofern keine Explosions- oder Vergiftungsgefahr besteht, ist für andere Ausführungsformen einer erfindungsgemäßen Beschichtungsvorrichtung statt der Abluftabsaugung eine Frischlufteinblasung denkbar.

Da während des Beschichtungsbetriebs ständig neue Dämpfe entstehen, ist die Trommel nie völlig frei von unter Umständen schädlichen Gasgemischen. Beispielsweise im Fall von lösungsmittelhaltigen Dämpfen, die einige Lackarten beim Beschichtungsvorgang abgeben, kann trotz Belüftung eine im Extremfall explosive Atmosphäre entstehen. Diese Gefahr wird durch den erfindungsgemäßen Einsatz von elektromagnetischer Strahlung zur Trocknung der Beschichtung unter Umständen noch erhöht: da eine (sehr effektiv trocknende) Strahlungsquelle sich innerhalb kurzer Zeit auf hohe Temperaturen erhitzen kann, kann sie in einer entsprechenden Atmosphäre unter Umständen eine Explosion auslösen.

Um einer solchen Gefahr vorzubeugen und die Erfindung uneingeschränkt für alle Beschichtungsmaterialien nutzbar zu machen, sehen einige Ausführungsformen der Erfindung eine Kühlung der in der Trocknungseinrichtung enthaltenen Strahlungsquelle vor.

Beispielsweise ist es möglich, den Abluftstrom so zu leiten bzw. die Strahlungsquelle derart zu platzieren, dass der Abluftstrom die Strahlungsquelle kühlt.

Eine andere Möglichkeit besteht in einer gesonderten Luftkühlung des Strahlers.

Fig. 3 zeigt einen Infrarotstrahler 6 mit gesonderter Luftkühlung zum Einsatz in einer Ausführungsform der Erfindung.

Drei Strahlungsquellen 15, beispielsweise IR-Lampen, sind in einem Gehäuse 17 angeordnet. Maßgeblich für eine Explosionsgefahr ist die Temperatur des Gehäuseäußeren 17. Um die Temperaturen dort nicht zu groß werden zu lassen, ermöglichen die Lüftungsanschlüsse 16 bei Anschluss entsprechender Leitungen ein Durchblasen von Luft, beispielsweise in der Richtung der Pfeile, durch das Gehäuse 17. Einige Ausführungsformen verwenden hierfür gekühlte Luft.

Eine Ausführungsform der Erfindung lenkt den aufgeheizten Luftstrom nach Durchlaufen des Gehäuses 17 als Zusatzheizung so in den Trommelinnenraum und auf die Kleinteile, dass er nicht in den Bereich des Sprühstrahls eindringen kann, sondern auf Kleinteile außerhalb des Sprühstrahlbereichs trifft.

Eine andere Ausführungsform verwendet das in Fig. 3 gezeigte Gehäuse in Verbindung mit einem vom Beschichtungsraum im Inneren der Trommel getrennten Kühlungskreislauf. Dann saugt beispielsweise ein Ventilator eine definierte Luftmenge aus der Umgebung der Trommel an und leitet sie über ein Luftleitsystem in das Gehäuse 17. Dort heizt sich der Luftstrom auf, bevor er über das Luftleitsystem wieder in die Umgebung der Trommel 1 abgeführt wird.

Das Problem der Sprühstrahlablenkung oder anderer Störungen des Beschichtungsvorgangs tritt bei dieser vom Beschichtungsraum getrennten Kühlungseinrichtung nicht auf, da der kühlende Luftstrom nur in den Zuleitungen und im Strahlergehäuse 17 strömt, aber nicht aus ihnen austritt. Weil kein Luftaustausch zwischen dem Luftleitsystem und dem Beschichtungsraum möglich ist, kann außerdem z. B. bei einem Ausfall der Kühlung keine (u.U. durch Lösungsmittel kontaminierte) Luft über das Luftleitsystem aus dem Beschichtungsraum in die Umgebung der Trommel 1 oder direkt an den Strahler 6 gelangen.

Eine Ausführungsform der Erfindung sieht eine Überwachung des Kühlkreislaufs vor. Bei der oben beschriebenen definierten Zu- und Ableitung von Kühlluft bietet sich dafür zum Beispiel eine Messung des Volumenstroms an einer Stelle des Luftleitsystems an. Besonders vorteilhaft ist eine Messung des Volumenstroms im Abluftkanal, weil dort die Kühlluftmenge detektiert werden kann, die tatsächlich das Strahlergehäuse 17 passiert hat. Alternativ oder zusätzlich kann auch ein Temperatursensor eingesetzt werden, welcher die Temperatur der Strahlungsquellen 15 oder des Strahlergehäuses 17 aufnimmt.

Auf der Grundlage der ermittelten Messwerte detektiert dann eine Steuereinheit auftretende Normabweichungen und löst ggf. einen Alarm aus oder schaltet den Strahler 6 ab. Auch andere Reaktionen der Steuereinheit sind denkbar und dem Fachmann bekannt.

Nach dem in Fig. 3 dargestellten Prinzip führen einige Ausführungsformen der Erfindung eine Wasserkühlung der Strahlungsquelle in der Trocknungseinrichtung durch. Auch hier befindet sich die Strahlungsquelle (bzw. die Strahlungsquellen) in einem Gehäuse, beispielsweise aus Glas. Anstelle von Luft wird kühles Wasser mit der Hilfe von zwei Wasseranschlüssen durch das Gehäuse geleitet, welches einen beträchtlichen Anteil (bis zu 50%) der in das Gehäuse selbst eingebrachten Wärme abführt. Das durchlaufende Wasser erwärmt sich dabei nur um wenige Grad. Vorzugsweise umfasst die Strahlungsquelle (bzw. ihr Stromanschluss) als Schutz vor dem durch das Gehäuse strömenden Wasser eine strahlungsdurchlässige Abdeckung. Eine Überwachung könnte hier außer einer Temperaturmessung zum Beispiel eine Durchflussmessung umfassen.

Figur 4 zeigt als Ausschnitt einer weiteren Ausführungsform der erfindungsgemäßen Beschichtungsvorrichtung die Innenseite einer Tür 9, die einen Teil einer Abdeckung 9 für die Trommel 1 bildet. Dabei ist die "Innenseite" der geschlossenen Tür 9 der Trommel 1 zugewandt, ihre "Außenseite" ist für den Bediener der Beschichtungsanlage sichtbar und zugänglich.

Bei der dargestellten Ausführungsform ist die Strahlungseinrichtung 6 in die Tür 9 integriert. Das Strahlergehäuse 17 weist eine Quarzglasscheibe auf, durch welche die (in dieser Figur nicht sichtbare) Strahlungsquelle 15 ihre elektromagnetische Strahlung an die Kleinteile im Inneren der Trommel 1 abgibt. Gegenüber der Innenfläche der Tür 9 steht das Strahlergehäuse 17 etwas hervor.

In Fig. 5 ist die Außenseite der Tür 9 aus Fig. 4 dargestellt. Normalerweise ist das "Innenleben" der Türe 9 durch einen (nicht gezeigten) abnehmbaren Wartungsdeckel verborgen.

Sichtbar wird dadurch der Strahler 6 mit den Strahlungsquellen 15 und dem Gehäuse 17. Die in das Gehäuse 17 mündenden Luftschläuche 32 gehören zu einer gegenüber dem Trommelinneren abgeschlossenen Kühlungseinrichtung und leiten Luft durch das Strahlergehäuse 17. Zum größten Teil verlaufen die Schläuche 32 unsichtbar hinter einer Blende 34; sie sind mit den in Fig. 4 dargestellten Zu- bzw. Abluftöffnungen 36 verbunden.

Bei dieser Ausführungsform befinden sich in der Aufnahmevorrichtung 14 der Beschichtungsanlage den Zu- bzw. Abluftöffnungen 36 entsprechende Öffnungen, die mit einem geeigneten Luftleitsystem im Inneren der Aufnahmevorrichtung verbunden sind. Wird die Türe 9 geschlossen, rasten die Öffnungen der Aufnahmevorrichtung vorzugsweise in die Zu- und Abluftöffnungen 36 der Türe 9 ein, so dass eine luftdichte Verbindung entsteht. Ein Ventilator des Luftleitsystems saugt dann kühle Luft aus der Umgebung der Anlage an und leitet diese durch Leitungen in der Aufnahmevorrichtung 14, die Zuluftöffnung 36 und einen der Schläuche 32 in das Gehäuse 17. Beim Durchlaufen des Strahlergehäuses 17 heizt sich die Luft auf, bevor das Luftleitsystem sie über den anderen der Schläuche 32, die Abluftöffnung 36 und Leitungen in der Aufnahmevorrichtung wieder in die Umgebung abführt.

Eine bevorzugte Alternative zu dieser Ausführungsform des Luftleitsystems stellt eine Kopplung oder Verbindung der Zu- bzw. Abluftöffnungen 36 mit den entsprechenden Öffnungen der Aufnahmevorrichtung 14 dar, die auch beim Öffnen der Türe 9 bestehen bleibt. Dies gewährleistet auch bei offener Türe 9 einen Abschluss des Luftleitsystems gegenüber möglicherweise aus dem Trommelinnenraum austretender, mit Lösungsmittelresten versetzter Luft. Für die Realisierung bieten sich beispielsweise flexible Schläuche an, die beim Öffnen der Türe 9 teilweise aus der Aufnahmevorrichtung 14 herausgezogen werden.

Bei einer anderen Alternative ist das gesamte Luftleitsystem samt Ventilator usw. in die Türe 9 integriert; in der Aufnahmevorrichtung 14 befindet sich dann kein Teil des Kühlungs-Luftleitsystems. In diesem Fall sind die Zu- bzw. Abluftöffnungen 36 so angeordnet, dass sie bei geschlossener Türe 9 frei liegen. Bei Betrieb des Strahlers saugt beispielsweise ein Ventilator des in die Türe 9 integrierten Luftleitsystems durch die Zuluftöffnung 36 Luft aus der Umgebung an und führt sie nach Durchlaufen des Strahlergehäuses 17 durch die Abluftöffnung 36 wieder in die Umgebung ab.

Die beschriebene Integration des Strahlers 6 in die Türe 9 spart Platz und erweist sich auch für die Anordnung einer Kühlungseinrichtung als vorteilhaft: das Kühlungsmedium muss nicht durch das Trommelinnere geleitet werden; vielmehr verläuft das Kühlungsleitsystem vollständig außerhalb des Beschichtungsraums. Zudem erleichtert der vereinfachte Zugang zum Strahler 6 Wartungsarbeiten.

Die erfindungsgemäße Strahlungstrocknung in einer Beschichtungstrommel bietet eine Reihe von Vorteilen.

So tritt bei Strahlungstrocknung das einleitend erwähnte Problem der Spritzstrahlablenkung nicht auf, weil der bei konventioneller Warmlufttrocknung ausgerechnet an der Sprühstelle notwendige Luftstrom fehlt. Auch trocknet das Beschichtungsmaterial schneller, was eine vielfältige Lackauswahl erlaubt, bei der nur noch wenig auf die Trocknungseigenschaften der Beschichtungsmaterialien geachtet werden muss. Wegen der besseren Erwärmung und schnelleren Trocknung der Beschichtung sind höhere Trommeldrehzahlen oder dickerer Beschichtungsauftrag pro Rotation möglich; die Prozesszeit wird gegenüber der konventionellen Warmlufttrocknung deutlich (um ca. ein Drittel) gesenkt. Die Verkürzung der Prozesszeit zieht auch eine Senkung des "Oversprays", also des unnötig verbrauchten Beschichtungsmaterials, nach sich. Daneben entstehen beim Auftrag dickerer Schichten von Beschichtungsmaterial und ihrem schnellen Trocknen bzw. Härten besonders glänzende, brilliante Oberflächen. Weiterhin wird die Vorwärmzeit der Trommel (vor allem beim Einsatz von Infrarotstrahlung) deutlich verkürzt, weil die Strahlung die Kleinteile sehr schnell auf die zur Beschichtung ideale Temperatur erwärmt. Da die Strahlung gezielt auf die Kleinteile einwirken kann, muss nicht die gesamte Trommel erwärmt werden. Hierdurch werden gegenüber der konventionellen Lufttrocknung spürbare Leistungseinsparungen von teilweise 20 kW und mehr erzielt.

## Patentansprüche

1. Vorrichtung zur Beschichtung von Kleinteilen (3) mit:
einer in Rotation versetzbaren Trommel (1) zur Aufnahme und Umwälzung der Kleinteile (3);
einer Einrichtung (4, 5) zum Aufbringen von Beschichtungsmaterial auf die Kleinteile (3) im Inneren der Trommel (1); und
einer Trocknungseinrichtung (6, 7, 8) mit einem elektromagnetische Strahlung abgebenden Strahler (6) zum Erwärmen, Trocknen und/oder Härten des auf die Kleinteile (3) aufgebrachten Beschichtungsmaterials im Inneren der Trommel (1),
wobei das Erwärmen, Trocknen und/oder Härten im Inneren der Trommel (1) stattfindet,
**dadurch gekennzeichnet, dass** der Strahler (6) eine eigenständige Kühlungseinrichtung (16, 17) aufweist.

2. Beschichtungsvorrichtung nach Anspruch 1, die eine Abdeckung (9) zum Abschließen des Trommelinneren aufweist.

3. Beschichtungsvorrichtung nach Anspruch 2, bei welcher die Abdeckung (9) mehrteilig ist.

4. Beschichtungsvorrichtung nach Anspruch 2 oder 3, bei welcher die Abdeckung (9) geöffnet und geschlossen werden kann, um ein Befüllen und Entleeren der Trommel (1) zu ermöglichen.

5. Beschichtungsvorrichtung nach einem der vorangehenden Ansprüche, bei welcher die Trocknungseinrichtung (6, 7, 8) im Inneren der Trommel (1) angeordnet ist.

6. Beschichtungsvorrichtung nach einem der Ansprüche 2 bis 4, bei welcher die Trocknungseinrichtung (6, 7, 8) in die Abdeckung (9) integriert ist.

7. Beschichtungsvorrichtung nach Anspruch 6, bei welcher die Trocknungseinrichtung (6, 7, 8) derart in die Abdeckung (9) integriert ist, dass sie zu Wartungszwecken von außen zugänglich ist.

8. Beschichtungsvorrichtung nach einem der vorangehenden Ansprüche, mit einer Belüftungseinrichtung zum Abtransport von bei der Beschichtung entstehenden Dämpfen aus dem Inneren der Trommel (1).

9. Beschichtungsvorrichtung nach Anspruch 8, bei welcher die Belüftungseinrichtung auch einen Luftstrom auf den elektromagnetischen Strahler (6) richtet.

10. Beschichtungsvorrichtung nach einem der vorangehenden Ansprüche, bei welcher die Kühlungseinrichtung (16, 17) eine Zuluftkühlungseinrichtung ist.

11. Beschichtungsvorrichtung nach Anspruch 10, bei welcher die Zuluftkühlungseinrichtung (16, 17) einen vom Trommelinnenraum getrennten Kühlungskreislauf umfasst.

12. Beschichtungsvorrichtung nach einem der vorangehenden Ansprüche, bei welcher die Kühlungseinrichtung (16, 17) eine Wasserkühlungseinrichtung ist.

13. Beschichtungsvorrichtung nach einem der vorangehenden Ansprüche, bei welcher die Kühlungseinrichtung (16, 17) eine Überwachungseinrichtung umfasst.

14. Beschichtungsvorrichtung nach Anspruch 6 oder 7, bei welcher die Kühlungseinrichtung (16, 17) in die Abdeckung (9) integriert ist.

15. Beschichtungsvorrichtung nach einem der vorangehenden Ansprüche, bei welcher der Strahler (6) zur Abgabe von Infrarot- und/oder Ultraviolett-Strahlung ausgelegt ist.

16. Beschichtungsvorrichtung nach einem der vorangehenden Ansprüche, welche für den gleichzeitigen Betrieb der rotierenden Trommel (1), der Sprüheinrichtung (4, 5) und der Trocknungseinrichtung (6, 7, 8) ausgelegt ist.

17. Verfahren zur Beschichtung von Kleinteilen (3), welches umfasst:
Umwälzen der Kleinteile (3) in einer rotierenden Trommel (1) ;
Aufbringen von Beschichtungsmaterial auf die Kleinteile (3) im Inneren der Trommel (1); und
Erwärmen, Trocknen und/oder Härten des auf die Kleinteile (3) aufgebrachten Beschichtungsmaterials in der Trommel (1) unter Verwendung elektromagnetischer Strahlung,
**dadurch gekennzeichnet, dass** eine die Strahlung emittierende Strahlungsquelle (15) mittels einer eigenständigen Kühlungseinrichtung (16, 17) luft- und/oder wassergekühlt wird.

18. Verfahren nach Anspruch 17, bei welchem die Kleinteile (3) im selben Arbeitsschritt besprüht und getrocknet werden.

19. Verfahren nach Anspruch 17, bei welchem die Kleinteile (3) unmittelbar anschließend an ihre Besprühung getrocknet werden.

20. Verfahren nach Anspruch 17, bei welchem die Kleinteile (3) mit mehreren Beschichtungen sprühbeschichtet und jeweils nach jedem Schichtauftrag getrocknet werden.

21. Verfahren nach einem der Ansprüche 17 bis 20, bei welchem die elektromagnetische Strahlung Infrarotstrahlung und/oder Ultraviolettstrahlung ist.

22. Verfahren nach einem der Ansprüche 17 bis 21, bei welchem die Strahlungsquelle (15) durch einen vom Trommelinnenraum getrennten Kühlungskreislauf luftgekühlt wird.

23. Verfahren nach einem der Ansprüche 17 bis 22, bei welchem die Kühlung der Strahlungsquelle (15) überwacht wird.

## Claims

1. Device for coating small parts (3), comprising:
a drum (1) which can be set into rotation, for receiving and rotating the small parts (3);
a means (4, 5) for applying coating material onto the small parts (3) inside the drum (1); and
a drying means (6, 7, 8) comprising a radiator (6) which emits electromagnetic radiation, for heating, drying and/or curing the coating material applied onto the small parts (3), inside the drum (1),
the heating, drying and/or curing procedures taking place inside the drum (1),
**characterised in that** the radiator (6) has an independent cooling means (16, 17).

2. Coating device according to claim 1, which comprises a cover (9) for closing the interior of the drum.

3. Coating device according to claim 2, wherein the cover (9) comprises a plurality of parts.

4. Coating device according to claim 2 or claim 3, wherein the cover (9) can be opened and closed to allow the drum (1) to be filled and emptied.

5. Coating device according to any one of the preceding claims, wherein the drying means (6, 7, 8) is arranged inside the drum (1).

6. Coating device according to any one of claims 2 to 4, wherein the drying means (6, 7, 8) is integrated into the cover (9).

7. Coating device according to claim 6, wherein the drying means (6, 7, 8) is integrated into the cover (9) such that it is accessible from outside for maintenance purposes.

8. Coating device according to any one of the preceding claims, comprising a ventilation means for removing vapours, resulting during the coating procedure, from the interior of the drum (1).

9. Coating device according to claim 8, wherein the ventilation means also directs a flow of air onto the electromagnetic radiator (6).

10. Coating device according to any one of the preceding claims, wherein the cooling means (16, 17) is a supply air cooling means.

11. Coating device according to claim 10, wherein the supply air cooling means (16, 17) comprises a cooling circuit separated from the interior of the drum.

12. Coating device according to any one of the preceding claims, wherein the cooling means (16, 17) is a water cooling means.

13. Coating device according to any one of the preceding claims, wherein the cooling means (16, 17) comprises a monitoring means.

14. Coating device according to claim 6 or claim 7, wherein the cooling means (16, 17) is integrated into the cover (9).

15. Coating device according to any one of the preceding claims, wherein the radiator (6) is configured to emit infrared and/or ultraviolet radiation.

16. Coating device according to any one of the preceding claims, which is configured for the simultaneous operation of the rotating drum (1), of the spraying means (4, 5) and of the drying means (6, 7, 8).

17. Method for coating small parts (3), which comprises:
rotating the small parts (3) in a rotating drum (1);
applying coating material onto the small parts (3) inside the drum (1); and
heating, drying and/or curing the coating material, applied onto the small parts (3), in the drum (1) using electromagnetic radiation,
**characterised in that** a radiation source (15) emitting the radiation is air-cooled and/or water-cooled by means of an independent cooling means (16, 17).

18. Method according to claim 17, wherein the small parts (3) are sprayed and dried in the same working step.

19. Method according to claim 17, wherein the small parts (3) are dried immediately after being sprayed.

20. Method according to claim 17, wherein the small parts (3) are spray-coated with a plurality of coats and are dried in each case after each layer has been applied.

21. Method according to any one of claims 17 to 20, wherein the electromagnetic radiation is infrared radiation and/or ultraviolet radiation.

22. Method according to any one of claims 17 to 21, wherein the radiation source (15) is air-cooled by a cooling circuit separated from the interior of the drum.

23. Method according to any one of claims 17 to 22, wherein the cooling of the radiation source (15) is monitored.

## Revendications

1. Dispositif pour l'enduction de petites pièces (3), avec :
un tambour (1) pouvant être mis en rotation destiné à recevoir et à remuer les petites pièces (3) ;
un dispositif (4, 5) pour le dépôt de matière d'enduction sur les petites pièces (3) à l'intérieur du tambour (1) ; et
un dispositif de séchage (6, 7, 8) avec un radiateur (6) émettant un rayonnement électromagnétique pour chauffer, sécher et/ou durcir la matière d'enduction déposée sur les petites pièces (3) à l'intérieur du tambour (1),
dans lequel le chauffage, le séchage et/ou le durcissement se produit à l'intérieur du tambour (1),
**caractérisé en ce que** le radiateur (6) présente un dispositif de refroidissement autonome (16, 17).

2. Dispositif d'enduction selon la revendication 1, qui présente un couvercle (9) pour fermer l'intérieur du tambour.

3. Dispositif d'enduction selon la revendication 2, dans lequel le couvercle (9) est en plusieurs parties.

4. Dispositif d'enduction selon la revendication 2 ou 3, dans lequel le couvercle (9) peut être ouvert et fermé, pour permettre un remplissage et une vidange du tambour (1).

5. Dispositif d'enduction selon l'une quelconque des revendications précédentes, dans lequel le dispositif de séchage (6, 7, 8) est disposé à l'intérieur du tambour (1).

6. Dispositif d'enduction selon l'une quelconque des revendications 2 à 4, dans lequel le dispositif de séchage (6, 7, 8) est intégré dans le couvercle (9).

7. Dispositif d'enduction selon la revendication 6, dans lequel le dispositif de séchage (6, 7, 8) est intégré dans le couvercle (9), de telle manière qu'il puisse être accessible de l'extérieur pour les besoins de l'entretien.

8. Dispositif d'enduction selon l'une quelconque des revendications précédentes, avec un dispositif de ventilation pour l'évacuation de vapeurs apparues lors de l'enduction hors de l'intérieur du tambour (1).

9. Dispositif d'enduction selon la revendication 8, dans lequel le dispositif de ventilation dirige également un courant d'air sur le radiateur électromagnétique (6).

10. Dispositif d'enduction selon l'une quelconque des revendications précédentes, dans lequel le dispositif de refroidissement (16, 17) est un dispositif de refroidissement à l'air d'admission.

11. Dispositif d'enduction selon la revendication 10, dans lequel le dispositif de refroidissement à l'air d'admission (16, 17) comprend un circuit de refroidissement séparé de l'espace intérieur du tambour.

12. Dispositif d'enduction selon l'une quelconque des revendications précédentes, dans lequel le dispositif de refroidissement (16, 17) est un dispositif de refroidissement à eau.

13. Dispositif d'enduction selon l'une quelconque des revendications précédentes, dans lequel le dispositif de refroidissement (16, 17) comprend un dispositif de surveillance.

14. Dispositif d'enduction selon la revendication 6 ou 7, dans lequel le dispositif de refroidissement (16, 17) est intégré dans le couvercle (9).

15. Dispositif d'enduction selon l'une quelconque des revendications précédentes, dans lequel le radiateur (6) est conçu pour émettre un rayonnement infrarouge et/ou ultraviolet.

16. Dispositif d'enduction selon l'une quelconque des revendications précédentes, qui est conçu pour le fonctionnement simultané du tambour rotatif (1), du dispositif de pulvérisation (4, 5) et du dispositif de séchage (6, 7, 8).

17. Procédé pour l'enduction de petites pièces (3), qui comprend les étapes:
remuer les petites pièces (3) dans un tambour rotatif (1) ;
déposer de la matière d'enduction sur les petites pièces (3) à l'intérieur du tambour (1) ; et
chauffer, sécher et/ou durcir la matière d'enduction déposée sur les petites pièces (3) dans le tambour (1) en utilisant un rayonnement électromagnétique,
**caractérisé en ce que** l'on refroidit à l'air et/ou à l'eau, au moyen d'un dispositif de refroidissement autonome (16, 17), une source de rayonnement (15) émettant le rayonnement électromagnétique.

18. Procédé selon la revendication 17, dans lequel on asperge et on sèche les petites pièces (3) au cours de la même opération.

19. Procédé selon la revendication 17, dans lequel on sèche les petites pièces (3) immédiatement à la suite de leur aspersion.

20. Procédé selon la revendication 17, dans lequel on enduit les petites pièces (3) par aspersion avec plusieurs couches et on les sèche à chaque fois après chaque dépôt d'une couche.

21. Procédé selon l'une quelconque des revendications 17 à 20, dans lequel le rayonnement électromagnétique est un rayonnement infrarouge et/ou un rayonnement ultraviolet.

22. Procédé selon l'une quelconque des revendications 17 à 21, dans lequel on refroidit à l'air la source de rayonnement (15) au moyen d'un circuit de refroidissement séparé de l'espace intérieur du tambour.

23. Procédé selon l'une quelconque des revendications 17 à 22, dans lequel on surveille le refroidissement de la source de rayonnement (15).
